# EUROPÄISCHE PATENTSCHRIFT

(11) **EP 0 649 621 B1**
(45) Veröffentlichungstag und Bekanntmachung des Hinweises auf die Patenterteilung: **22.09.1999**
(21) Anmeldenummer: 94104829.0
(22) Anmeldetag: 26.03.1994
(51) Int. Cl.: A47G 33/12

(54) **Baumständer, insbesondere Weihnachtsbaumständer**
Tree stand, in particular Christmas tree stand
Support pour arbre, notamment pour arbre de Noel

(30) Priorität: 26.10.1993 DE 9316352 U; 07.01.1994 DE 9400149 U
(43) Veröffentlichungstag der Anmeldung: 26.04.1995
(73) Patentinhaber: Kloidt, Hartmut, D-34434 Borgentreich (DE)
(72) Erfinder: Kloidt, Hartmut, D-34434 Borgentreich (DE)
(74) Vertreter: WALTHER, WALTHER & HINZ Patentanwälte

(56) Entgegenhaltungen:
- US-A- 1 856 000
- US-A- 4 393 621
- US-A- 4 397 895
- US-A- 4 399 973

## Beschreibung

Die Erfindung betrifft einen als Behälter ausgebildeten Baumständer, insbesondere einen Weihnachtsbaumständer, wobei der Behälter einen Boden zur Aufnahme des Baumstammes aufweist, wobei der Boden ein Lochmuster zur Aufnahme mehrerer Stangen besitzt, die um den Stamm herum in die durch die Äste des Baumes gebildeten Zwischenräume ragen.

Weihnachtsbaumständer sind hinreichend bekannt; bekannt ist hierbei ein Ständer, bei dem der Baumstamm in eine zylindrische Hülse eingeführt wird, und alsdann durch seitlich angeordnete winklig zueinander stehende Schrauben in einer bestimmten Stellung fixiert wird. Bekannt ist allerdings auch, den Baumstamm durch Hebelmechanismen oder Spannfedern in seiner Stellung zu fixieren.

Aus der DE-OS 42 11 158 ist ein Weihnachtsbaumständer bekannt, bei dem der Ständer eine Hülse zur Aufnahme des Baumstammes aufweist, wobei seitlich zur Hülse Arme vorgesehen sind, die mittels einer Kette um den Stamm angelegt werden können.

Diese bekannten Baumständer haben alle den Nachteil, daß, bevor der Baum in dem Ständer fixiert werden kann, der Baumstamm zumindest bearbeitet worden sein muß. Die Bearbeitung kann beispielsweise mit dem Ziel erfolgen, den Stammdurchmesser zu verringern, damit er überhaupt von dem Baumständer aufgenommen werden kann, oder aber den Baumstamm durch Bearbeitung zu begradigen, damit der Baumstamm halbwegs lotrecht steht, um hierdurch auch die Gefahr des Umfallens zu vermindern.

Aus der US-A 4,393,621 und der US-A 4,397,895 ist jeweils ein Baumständer der eingangs genannten Art bekannt, der jedoch keinerlei Möglichkeit der Anpassung der Stangen an unterschiedlich hohe Bäume aufzeigt. Es ist bekannt, daß Tannenbäume nach oben hin kegelförmig spitz zulaufend ausgebildet sind. Werden nunmehr Stangen nur einer bestimmten Größe eingesetzt, so besteht die Möglichkeit, daß diese Stangen mit einer Länge, die zwar ausreichend ist, um große Bäume, beispielsweise Bäume von 2 m und mehr, sicher zu halten, zur Halterung von Bäumen von einem Meter und weniger wesentlich zu groß sind. Das heißt, daß derartige Stangen im Extremfall aus dem oberen Bereich des Baumes herauschauen. Daß dies bei einem Weihnachtsbaum optisch von Nachteil ist, braucht nicht näher erläutert zu werden.

Darüber hinaus besteht die Problematik, daß Stangen, die den eigentlichen Behälter, der der Aufnahme der Stangen dient, in ihrer Größe wesentlich überragen, Verpackungsprobleme mit sich bringen. Schließlich müßte eine derartige Verpackung, sofern die Stangen nicht gesondert zum Verkauf gelangen sollen, sich immer nach der Größe der Stangen richten. Das heißt, daß in diesem Fall erhebliche Transportprobleme auftreten, die aber nicht nur den Transport der Ständer, sondern auch die nachfolgende Lagerung erheblich verteuern würden. Gelängen die Stangen gesondert zum Verkauf, so bestünde immer die Gefahr, daß die Stangen verloren gingen.

Der Erfindung liegt daher die Aufgabe zugrunde, einen Baumständer der eingangs genannten Art derart weiterzubilden, daß dieser ohne nachteilige optische Einwirkungen in der Lage ist, Bäume stark unterschiedlicher Größe aufzunehmen, und der darüber hinaus in Bezug auf die Verpackung die Möglichkeit eröffnet, daß die Packungsgröße der Verpackung des Baumständers insgesamt nicht größer ist als der Baumständer selbst.

Die Aufgabe wird erfindungsgemäß dadurch gelöst, daß die Stangen durch Teilung in der Länge veränderbar sind.

Durch Teilung der Stangen in einzelne Segmente wird die Möglichkeit eröffnet, die Stangen in ihrer Länge an jede beliebige Baumgröße anzupassen. Dies ohne, daß hiermit irgendwelche Probleme in Bezug auf die Verpackung verbunden wären.

Nach einem besonders vorteilhaften Merkmal der Erfindung besitzt der Boden konisch ausgebildete Löcher, wobei korrespondierend hierzu die Stangen endseitig ebenfalls einen Konus aufweisen. Hierdurch wird erreicht, daß die Stangen fest in den im Boden angeordneten Löchern einsitzen. Möglich ist allerdings auch die Stangen in die Löcher im Boden einzuschrauben.

Nach einem weiteren Merkmal der Erfindung sind die Stangen schräg stehend von den Löchern im Boden aufnehmbar. D. h., daß die Stangen nach Art eines Straußes konisch auslaufend von den im Boden angeordneten Löchern aufgenommen werden.

Wenn die Stangen in größerer Entfernung vom Baumstamm in das Geäst des Baumes eingreifen, so steht der Baum sicherer, als wenn die Stäbe unmittelbar am Baumstamm parallel zum Baumstamm entlang geführt werden, da der Hebelarm, der zum Kippen des Baumes erforderlich ist, länger wird.

Nach einer Variante des Baumständers sind die Stangen exzentrisch und verdrehbar, jeweils durch ein Loch des Lochmusters aufnehmbar. Hierzu weisen die Stangen vorteilhaft an ihrem dem Boden des Ständers zugewandten Ende jeweils ein Exzenterglied auf, wobei das Exzenterglied ein Fußteil zur Aufnahme durch ein Loch des Lochmusters besitzt. Der Vorteil dieser Variante besteht darin, daß mit weniger Löchern im Boden des Ständers dennoch unterschiedlich starke Baumstämme sicher aufgenommen werden können, da durch Verdrehen der Stangen in den Löchern des Lochmusters der Abstand der Stangen zueinander variiert werden kann.

Vorteilhaft ist zur Verstärkung der Verbindung zwischen der Stange und dem Exzenterglied ein Steg vorgesehen, der nach Art eines Dreiecks ausgebildet sein kann und senkrecht auf dem Exzenterglied angeordnet ist.

Nach einem weiteren Merkmal dieser Variante ist das Fußteil in dem Loch fixierbar. Dies kann beispielsweise dadurch geschehen, daß das Loch mehreckig, also beispielsweise dreieckig oder viereckig ausgebildet ist. Jedoch ist auch denkbar, durch Schrauben das Exzenterglied auf dem Boden des Ständers zu fixieren.

Anhand der Zeichnung wird die Erfindung nachstehend beispielhaft näher erläutert.
- Fig. 1: zeigt einen Baumständer in einer Seitenansicht;
- Fig. 2: zeigt eine Ansicht von oben;
- Fig. 3: zeigt in einem Ausschnitt einen Schnitt durch den Boden, wobei das Loch konisch ausgebildet ist;
- Fig. 4: zeigt einen Ausschnitt eines Schnittes durch den Boden, wobei die Stange mit dem Boden verschraubt ist;
- Fig. 5: zeigt schemachtisch eine Variante eines Baumständers in einer Seitenansicht;
- Fig. 6: zeigt eine Draufsicht auf die Stange und auf das Exzenterglied.

Gemäß der Fig. 1 besteht der insgesamt mit 1 bezeichnete Baumständer aus zwei Kammern 2 und 3, die durch den Boden 4 getrennt sind. Der Boden 4 nimmt die Stangen 5 auf, zwischen die der Baumstamm 6 des Baumes 7 in Richtung des Pfeiles 8 eingesetzt werden kann. Der Boden 4 besitzt das Lochmuster 9, wobei die einzelnen Löcher 9a des Lochmusters 9 derart angeordnet sind, daß die Löcher in etwa auf zwei Kreisen liegen.

Die Ausbildung der Löcher ergibt sich aus den Fig. 3 und 4. Bei der Ausführungsform gemäß Fig. 3 besitzt der Boden 4 Löcher 9a in Form eines Konus, wobei der Konus einen Winkel von etwa 8 ° aufweist. Die Stange 5 besitzt an ihrem Ende entsprechend ebenfalls einen Konus 5a, der kraftschlüssig von dem Loch 9a aufgenommen wird. Die Löcher 9a können in dem Boden 4 derart angeordnet sein, daß die Stangen schräg in dem Boden stehen, wie sich dies aus Fig. 1 ergibt. Hierdurch wird die Verzahnung mit dem Baumgeäst inniger, da im Abstand vom Baumstamm weitere Astverzweigungen vorhanden sind, die dem Baum insgesamt einen besseren Halt geben.

Bei der Ausführungsform gemäß Fig. 4 ist die Stange 5 durch eine Gewindeverbindung 10 in dem Loch 9a verankert.

Die Stange 5 selbst kann geteilt ausgebildet sein, wobei die beiden Enden der Stange, beispielsweise durch eine Gewindeverbindung miteinander verbindbar sind. Es ist allerdings auch möglich, die Stange bei Art eines Teleskops auszubilden, ähnlich einer Antenne, um die Länge der Stange variabel zu gestalten; dies in Hinblick auf eine Erleichterung bei der Verpackung und auch in Hinblick auf die Wahl der Größe in Abhängigkeit von der Höhe des Weihnachtsbaumes.

Die in den Fig. 5 und Fig. 6 dargestellte Variante eines Baumständers zeichnet sich durch das Exzenterglied 11 aus, daß die Stange 5 mit dem Fußteil 12 verbindet. Das Fußteil 12 sitzt in dem Loch 9a des Bodens 4 ein. Zur Verstärkung der Verbindung zwischen der Stange 5 und dem Exzenterglied 11 ist der Steg 13 vorgesehen, der nach Art eines senkrecht stehenden Dreiecks ausgebildet ist (Fig. 6).

Die Fixierung des Exzenterglieds 11 auf dem Boden 4 des Ständers 1 erfolgt durch die Schraube 15. Durch Verdrehen der Stange 5 und mithin des Fußteils 12 in dem Loch 9a ist der Abstand zwischen den einzelnen Stangen untereinander variabel zu gestalten, so daß auch bei weniger Löchern des Lochmusters immer noch unterschiedlich dicke Baumstämme durch den Ständer aufnehmbar sind.

## Patentansprüche

1. Als Behälter ausgebildeter Baumständer, insbesondere Weihnachtsbaumständer, wobei der Behälter einen Boden (4) zur Aufnahme des Baumstammes aufweist, wobei der Boden (4) ein Lochmuster (9) zur Aufnahme mehrerer Stangen besitzt, die uni den Stamm (6) herum in die durch die Äste des Baumes (7) gebildeten Zwischenräume ragen,
**dadurch gekennzeichnet**, daß die Stangen (5) durch Teilung in der Länge veränderbar sind.

2. Baumständer nach Anspruch 1,
**dadurch gekennzeichnet**, daß das Lochmuster (9) derart gestaltet ist, daß die Stangen (5) in unterschiedlichen Kreisdurchmessern anordbar sind.

3. Baumständer nach Anspruch 2,
**dadurch gekennzeichnet**, daß der als Behälter ausgebildete Ständer (1) zwei Kammern (2, 3) aufweist, wobei die eine untere Kammer (3) mit einem zur Erhöhung der Standfestigkeit schweren Material ausfüllbar ist, und wobei die andere obere Kammer (2) mit Wasser anfüllbar ist.

4. Baumständer nach Anspruch 2,
**dadurch gekennzeichnet**, daß die Stangen (5) teleskopartig ausziehbar sind.

5. Baumständer nach Anspruch 1,
**dadurch gekennzeichnet**, daß der Boden (4) konisch ausgebildete Löcher (9a) aufweist, wobei korrespondierend hierzu die Stangen (5) endseitig ebenfalls einen Konus (5a) besitzen.

6. Baumständer nach Anspruch 1,
**dadurch gekennzeichnet**, daß die Stangen (5) in die Löcher (9a) im Boden (4) einschraubbar (10) sind.

7. Baumständer nach einem oder mehrerer der Ansprüche 1-6,
**dadurch gekennzeichnet**, daß die Stangen (5) schräg stehend von den Löchern (9a) im Boden (4) aufnehmbar sind.

8. Baumständer nach einem oder mehrerer der Ansprüche 1-7,
**dadurch gekennzeichnet**, daß die Stangen (5) exzentrisch und verdrehbar jeweils durch ein Loch (9a) des Lochmusters (9) aufnehmbar sind.

9. Baumständer nach Anspruch 8,
**dadurch gekennzeichnet**, daß die Stangen (5) an ihrem dem Ständer (1) zugewandten Ende jeweils ein Exzenterglied (11) aufweisen, wobei das Exzenterglied (11) ein Fußteil (12) zur Aufnahme durch ein Loch (9a) des Lochmusters (9) besitzt.

10. Baumständer nach Anspruch 9,
**dadurch gekennzeichnet**, daß zur Verstärkung der Verbindung zwischen Stange (5) und Exzenterglied (11) ein Steg (13) vorgesehen ist.

11. Baumständer nach Anspruch 9,
**dadurch gekennzeichnet**, daß das Fußteil (12) in dem Loch (9a) fixierbar ist.

## Claims

1. Tree stand, in particular Christmas tree stand, designed as a container, whereas the container has a bottom (4) for receiving the tree-trunk, the bottom (4) being provided with a pattern of holes (9) for the reception of several rods projecting around the trunk (6) into the spaces between the branches of the tree (7),
**characterized in that** the length of the rods (5) may be varied by division.

2. Tree stand according to claim 1,
**characterized in that** the pattern of holes (9) is such that the rods (5) may be arranged in various circular diameters.

3. Tree stand according to claim 2,
**characterized in that** the stand (1) designed as a container has got two chambers (2, 3), whereas the lower chamber (3) may be filled with heavy material in order to improve its stability and whereas the other, upper chamber (2) may be filled with water.

4. Tree stand according to claim 2,
**characterized in that** the rods (5) are telescopic.

5. Tree stand according to claim 1,
**characterized in that** the bottom (4) has cone shaped holes (9a), whereas the rods (5) are correspondingly also provided with a cone (5a).

6. Tree stand according to claim 1,
**characterized in that** the rods (5) may be screwn (10) into the holes (9a) in the bottom (4).

7. Tree stand according to one or several of the claims 1 - 6,
**characterized in that** the rods (5) may be received by the holes (9a) in the bottom (4) so that the rods are standing slantways.

8. Tree stand according to one or several of the claims 1 - 7,
**characterized in that** each rod (5) may be received eccentrically and rotatably by one hole (9a) of the pattern of holes (9).

9. Tree stand according to claim 8,
**characterized in that** each rod (5) is provided on its end facing the stand (1) with an eccentric member (11), whereas the eccentric member (11) has a foot (12) assigned for its reception in a hole (9a) of the pattern of holes (9).

10. Tree stand according to claim 9,
**characterized in that** a web (13) is provided for a reinforced connection between rod (5) and eccentric member (11).

11. Tree stand according to claim 9,
**characterized in that** the foot (12) may be fastened in the hole (9a).

## Revendications

1. Support pour arbre, notamment pour arbre de Noël, conçu comme récipient, ledit récipient ayant un fond (4) pour recevoir le tronc d'arbre, le fond (4) étant pourvu d'une combinaison de trous (9) destinés à recevoir plusieurs tiges qui s'élèvent autour du tronc (6) dans les espaces formés par les branches de l'arbre (7),
**caractérisé en ce que** la longueur des tiges (5) est variable par segmentation.

2. Support pour arbre selon la revendication 1,
**caractérisé en ce que** la combinaison de trous (9) est telle que les tiges (5) peuvent être placées dans différents diamètres de cercle.

3. Support pour arbre selon la revendication 2,
**caractérisé en ce que** le support (1) conçu comme récipient a deux chambres (2, 3), la chambre inférieure (3) pouvant être remplie d'un matériel lourd pour améliorer la stabilité du support, la chambre supérieure (2) pouvant être remplie d'eau.

4. Support pour arbre selon la revendication 2,
**caractérisé en ce que** les tiges (5) sont télescopiques.

5. Support pour arbre selon la revendication 1,
**caractérisé en ce que** le fond (4) est pourvu de trous (9a) coniques, les tiges (5) étant également pourvues à leur extrémité d'un cône (5a) correspondant.

6. Support pour arbre selon la revendication 1,
**caractérisé en ce que** les tiges (5) peuvent être vissées (10) dans les trous (9a) du fond (4).

7. Support pour arbre selon une ou plusieurs des revendications 1 - 6,
**caractérisé en ce que** les tiges (5) peuvent être reçues en diagonale par les trous (9a) du fond (4).

8. Support pour arbre selon une ou plusieurs des revendications 1 - 7,
**caractérisé en ce que** les tiges (5) peuvent être reçues par un trou (9a) de la combinaison de trous (9) de façon excentrique et rotative.

9. Support pour arbre selon la revendication 8,
**caractérisé en ce que** les tiges (5) sont pourvues à leur extrémité faisant face au support (1) d'un membre excentrique (11), ledit membre excentrique (11) ayant un pied (12) par lequel il est reçu dans un trou (9a) de la combinaison de trous (9).

10. Support pour arbre selon la revendication 9,
**caractérisé en ce que** une âme (13) est prévue qui permet de renforcer la jonction entre la tige (5) et le membre excentrique (11).

11. Support pour arbre selon la revendication 9,
**caractérisé en ce que** le pied (12) peut être fixé dans le trou (9a).
